# EUROPÄISCHE PATENTSCHRIFT

(11) **EP 3 719 236 B1**
(45) Veröffentlichungstag und Bekanntmachung des Hinweises auf die Patenterteilung: **18.05.2022**
(21) Anmeldenummer: 19167082.7
(22) Anmeldetag: 03.04.2019
(51) Int. Cl.: E04G 11/48, E04G 11/50, E04G 25/04, E04G 11/52, E04G 25/00

(54) **SCHALUNGSSTÜTZE, STÜTZEINRICHTUNG UND DECKENSCHALUNG**
FORMWORK SUPPORT, SUPPORT DEVICE AND CEILING FORMWORK
SUPPORT DE COFFRAGE, DISPOSITIF SUPPORT ET COFFRAGE DE PLAFOND

(43) Veröffentlichungstag der Anmeldung: 07.10.2020
(73) Patentinhaber: DOKA GmbH, 3300 Amstetten (AT)
(72) Erfinder: ROSENBERGER, Andreas, 3300 Amstetten (AT)
(74) Vertreter: SONN Patentanwälte OG

(56) Entgegenhaltungen:
- EP-A1- 2 080 853
- WO-A1-2020/193467
- CN-U- 201 738 566
- DE-A1- 4 204 788
- DE-A1- 10 234 445
- DE-U1- 9 421 250
- GB-A- 1 457 136
- US-A1- 2017 275 902

## Beschreibung

Die Erfindung betrifft eine Deckenschalung, aufweisend:
- eine Stützeinrichtung,
- zwei Schalungsträger, welche an Halteköpfen der Schalungsstützen gehalten sind.

Im Stand der Technik sind Deckenschalungen mit Längs- und Querträgern zur Auflage von Schalungsplatten bekannt (vgl. z.B. WO 2016/116532 A1). Die Längsträger werden dabei an den Halteköpfen von Schalungsstützen montiert. Die Querträger werden auf den Längsträgern, quer dazu, aufgelegt. Zum Schluss werden Schalungsplatten auf die Querträger gelegt. Die Schalungsstützen nehmen die Vertikallasten während der Montage der Schalungselemente auf. Zudem treten dabei seitliche Kräfte auf, welche üblicherweise mit Stützbeinen an den Schalungsstützen und teilweise mit Vernagelung der Längs- und Querträger aufgefangen werden. Nachteilig ist jedoch, dass so der Raum zwischen den Schalungsstützen durch die unten montierten Stützbeine eingeschränkt bzw. das Ausschalen der Längs- und Querträger durch die Vernagelungen erschwert wird.

Des Weiteren sind Schalungsstützen aus GB 1 457 136 A, CN 201738566 U, EP 2 080 853 A1, DE 42 04 788 A1 und US 2017/0275902 A1 bekannt.

Demgegenüber besteht die Aufgabe der vorliegenden Erfindung darin, zumindest einzelne Nachteile des Standes der Technik zu lindern bzw. zu beseitigen. Die Erfindung setzt sich insbesondere zum Ziel, eine Schalungsstütze zu schaffen, mit welcher eine zuverlässige Ableitung von Querkräften bei Verwendung in einer Deckenschalung erreicht werden kann.

Diese Aufgabe wird durch eine Deckenschalung mit den Merkmalen von Anspruch 1 erreicht. Bevorzugte Ausführungsformen sind in den abhängigen Ansprüchen angegeben.

Erfindungsgemäß ist eine Deckenschalung vorgesehen, die folgendes aufweist:
- eine Stützeinrichtung für Schalungsträger, aufweisend:
   - zwei Schalungsstützen jeweils zur Abstützung eines Schalungsträgers, wobei die Schalungsstützen jeweils ein unteres Stützenteil, ein oberes Stützenteil, welches teleskopierbar mit dem unteren Stützenteil verbunden ist, und einen Haltekopf am oberen Ende des oberen Stützenteils aufweisen, wobei der Haltekopf zumindest ein Halteelement zum Halten eines Längsbereichs des jeweiligen Schalungsträgers aufweist, wobei als Halteelement ein Umgreifelement vorgesehen ist und der Haltekopf ein erstes Anschlusselement zur lösbaren Verbindung mit einer Querstange im Wesentlichen senkrecht zu dem jeweiligen Schalungsträger aufweist; und
   - eine Querstange mit jeweils einem zweiten Anschlusselement an gegenüberliegenden Enden der Querstange, wobei die zweiten Anschlusselemente der Querstange mit den ersten Anschlusselementen der Halteköpfe der Schalungsstützen lösbar verbunden sind;
- zwei Schalungsträger, welche an den Halteköpfen der Schalungsstützen gehalten sind, wobei jeweils die Umgreifelemente einen der seitlichen Längsbereiche eines unteren Gurts des jeweiligen Schalungsträgers umgreifen, d.h. seitlich und oben festhalten.

Der Haltekopf weist ein erstes Anschlusselement zur lösbaren Verbindung mit einer Querstange im Wesentlichen senkrecht zu dem Schalungsträger auf.

Im montierten Zustand der Querstange können Querkräfte vom Haltekopf der Schalungsstütze direkt auf das eine Ende der Querstange übertragen werden. Das andere Ende der Querstange ist bevorzugt mit dem Haltekopf einer anderen Schalungsstütze, insbesondere mit der seitlich benachbarten Schalungsstütze, verbunden. Dadurch erfolgt eine seitliche Stabilisierung der Schalungsstütze. Die Querstange ist im Wesentlichen starr ausgebildet, um ein Kippen der Schalungsstütze um ihre Längsachse aufgrund von Querkräften zu vermeiden. Da der Haltekopf am oberen Ende der Schalungsstütze angeordnet ist, werden Kippkräfte an günstiger Stelle abgeleitet, so dass die Deckenschalung zuverlässig gesichert ist. Vorteilhaft ist weiters, dass die Querstange zwischen den Halteköpfen der Schalungsstützen die Durchgangsräume für die Arbeiter zwischen benachbarten Reihen von Schalungsstützen nicht beeinträchtigt, da sich die Querstange über Kopf zwischen den Schalungsstützen erstreckt. Aufgrund der Anbindung der Querstange an den Haltekopf werden die Querkräfte unabhängig von der eingestellten Länge der teleskopierbaren Schalungsstütze stets unmittelbar unter dem Schalungsträger aufgenommen. Weiters ist die Montage der Querstange am Haltekopf besonders einfach, weil auch der Schalungsträger am Haltekopf lösbar befestigt wird und somit die Anbringung des Schalungsträgers und die Anordnung der Querstange am selben Ort vorgenommen werden können. Vorteilhafterweise übernimmt der Haltekopf mit der Anbindung der Querstange als zusätzliche Funktion die seitliche Stabilisierung der Schalungsstütze. Das Anschlusselement des Haltekopfs ist für eine lösbare Verbindung mit einem entsprechenden Anschlusselement der Querstange eingerichtet.

Für die Zwecke dieser Offenbarung beziehen sich die Orts- und Richtungsangaben, wie "horizontal", "vertikal" etc., auf eine vertikale Ausrichtung der Schalungsstütze. "Lösbar" bedeutet, dass die Verbindung ohne erhebliche Funktionseinbußen mehrmals, vorzugsweise werkzeuglos, hergestellt und wieder gelöst werden kann.

Gemäß einer bevorzugten Ausführungsform weist der Haltekopf jeweils einen Grundkörper, insbesondere aus Metall, auf, an welchem das erste Anschlusselement für die Querstange und das Halteelement für den Schalungsträger ausgebildet sind. Somit sind das Anschlusselement für die Querstange und das Halteelement für den unteren Längsbereich des jeweiligen Schalungsträgers an dem Grundkörper einteilig, d.h. aus einem einzigen Stück, ohne Verbindungseinrichtungen, miteinander ausgebildet. Dadurch wird eine besonders einfache, stabile Ausführung geschaffen.

In einer bevorzugten Ausführungsform sind zwei Halteelemente an gegenüberliegenden Längsseiten des Haltekopfs dazu eingerichtet, die gegenüberliegenden Längsbereiche eines unteren Gurts des Schalungsträgers zu halten.

Als Halteelement ist ein Umgreifelement vorgesehen, welches einen der seitlichen Längsbereiche des unteren Gurts des Schalungsträgers umgreift, d.h. seitlich und oben festhält. Bevorzugt sind zwei Umgreifelemente zum Umgreifen der beiden gegenüberliegenden Längsbereiche des Schalungsträgers vorgesehen.

Um eine vielseitige Verwendung des Haltekopfs zu ermöglichen, weist der Haltekopf bevorzugt jeweils zumindest ein erstes Anschlusselement an gegenüberliegenden Längsseiten des Haltekopfs zur lösbaren Verbindung mit zwei Querstangen auf. Somit können an jedem Haltekopf zwei Querstangen, vorzugsweise jeweils im Wesentlichen senkrecht zu dem Schalungsträger, angebracht werden. Bei Verwendung in einer Deckenschalung wird so eine günstige seitliche Lastableitung bewirkt, wobei der Haltekopf am oberen Ende der Schalungsstütze zwischen den zwei Querstangen in Querrichtung fixiert ist.

Um hohen Belastungen in Gebrauch standhalten zu können, ist es günstig, wenn zwei erste Anschlusselemente, vorzugsweise an gegenüberliegenden Enden, auf der einen Längsseite und/oder auf der anderen Längsseite des Haltekopfs vorgesehen sind. Zudem wird so die Montage der Querstange erleichtert. Die beiden ersten Anschlusselemente auf jeder Längsseite können über ein Versteifungselement miteinander verbunden sein. Bei einer alternativen Ausführungsform erstreckt sich auf der einen Längsseite und/oder auf der anderen Längsseite des Haltekopfs ein durchgehendes erstes Anschlusselement im Wesentlichen über die gesamte Länge des Haltekopfs.

Wenn als erstes Anschlusselement des Haltekopfs eine Aufnahme für einen Haltebolzen der Querstange vorgesehen ist, kann die Querstange besonders einfach montiert werden. Zu diesem Zweck wird der Haltebolzen am einen Ende der Querstange von oben in die Aufnahme am Haltekopf eingehängt. Bevorzugt weist das andere Ende der Querstange ebenfalls einen Haltebolzen auf, welcher entsprechend in die Aufnahme an einem weiteren Haltekopf eingehängt wird.

Um die Montage der Querstange zu erleichtern, weist der Haltekopf bevorzugt einen nach oben gerichteten, insbesondere schräg nach oben gerichteten, Führungshaken benachbart der Aufnahme für den Haltebolzen der Querstange auf. Der Führungshaken weist eine Führungsfläche auf, mit welcher der Haltebolzen bei der Montage zur Aufnahme hin geführt wird.

Wenn der Führungshaken von einem unteren Endbereich des Haltekopfs nach oben, insbesondere schräg nach oben, absteht, kann die Querstange mit geringem Aufwand von oben her in die Aufnahme eingehängt werden.

Bei Verwendung in einer Stützeinrichtung für einen Schalungsträger ist es günstig, wenn das erste Anschlusselement und das zweite Anschlusselement dazu eingerichtet sind, im miteinander verbundenen Zustand die Querstange in Quer- und in Längsrichtung des Haltekopfs zu fixieren. Die Längsrichtung des Haltekopfs verläuft dabei in Richtung der Längsachse des Schalungsträgers.

Als zweites Anschlusselement ist bevorzugt ein Haltebolzen vorgesehen, welcher in das erste Anschlusselement des Haltekopfs eingehängt ist.

Um einerseits eine günstige Übertragung von Querkräften zu bewirken und andererseits die lösbare Anbringung der Querstange an den Halteköpfen zu ermöglichen, weist die Querstange gemäß einer bevorzugten Ausführungsform ein Stangenelement und Halterungen für die zweiten Anschlusselemente an den gegenüberliegenden Enden des Stangenelements auf. Das Stangenelement weist bevorzugt einen über die Länge gleichbleibenden Querschnitt, beispielsweise einen im Wesentlichen quadratischen Querschnitt auf. Selbstverständlich sind auch andere Querschnitte für das Stangenelement möglich, etwa ein runder Querschnitt. In einer bevorzugten Ausführung ist die Querstange teleskopierbar, so dass die Länge der Querstange einstellbar ist. Um die Übertragung der Querkräfte bei dieser Ausführung zu ermöglichen, kann die Teleskopierbarkeit der Querstange in der eingestellten Länge blockiert werden.

Bei einer Deckenschalung sind zwei Schalungsträger durch zumindest zwei der oben beschriebenen Schalungsstützen unterstellt. Die Querstange verbindet dabei die zwei Halteköpfe der Schalungsstützen im Wesentlichen senkrecht zu den Längsachsen der parallelen Schalungsträger. Zudem können weitere Teleskop-Schalungsstützen mit einem unteren und einem oberen Stützenteil zur Abstützung der Schalungsstützen vorgesehen sein, welche jedoch nicht den zuvor beschriebenen Haltekopf aufweisen müssen.

Gemäß einer bevorzugten Ausführungsform der Deckenschalung sind zumindest einzelne Schalungsstützen frei von Stützbeinen, welche vom unteren Stützenteil abstehen. Aufgrund der Querstabilisierung über die Querstange kann zumindest an einzelnen Schalungsstützen, vorzugsweise im Inneren der Deckenschalung, d.h. nicht an den Randbereichen der Deckenschalung, verzichtet werden.

Die Erfindung wird nachstehend anhand eines in den Zeichnungen dargestellten Ausführungsbeispiels weiter erläutert.
Fig. 1 zeigt eine erfindungsgemäße Deckenschalung mit Schalungsstützen, darauf abgestützten Schalungsträgern, quer dazu angeordneten Querträgern und Schalungsplatten auf den Querträgern.
Fig. 2 bis 4 zeigen einen der in Fig. 1 ersichtlichen Schalungsträger, welcher am ersten Ende eine erste Verbindungslasche und am zweiten Ende eine zweite Verbindungslasche aufweist.
Fig. 5 und Fig. 6 zeigen die längsweise Verbindung zweier Schalungsträger mittels der Verbindungslaschen, wobei der eine Schalungsträger am Haltekopf einer Schalungsstütze angeordnet ist.
Fig. 7 und Fig. 8 zeigen den Vorgang des Verbindens der zwei Schalungsträger miteinander, wobei die erste Verbindungslasche von oben her in die zweite Verbindungslasche eingehängt wird.
Fig. 9 zeigt eine Explosionsdarstellung des zweiten Endes des Schalungsträgers.
Fig. 10 zeigt eine Explosionsdarstellung des ersten Endes des Schalungsträgers.
Fig. 11 bis Fig. 13 zeigen die Abstützung eines Schalungsträgers auf einer Schalungsstütze mittels eines Haltekopfs, an welchem eine Querstange zur Querverbindung mit dem Haltekopf einer benachbarten Schalungsstütze montiert ist.
Fig. 14 bis Fig. 16 zeigen das Einhängen der Querstange in den Haltekopf der Schalungsstütze.
Fig. 17 bis Fig. 20 zeigen die Verbindung des Haltekopfs mit einer Kopfplatte der Schalungsstütze.
Fig. 21 bis Fig. 24 zeigen das obere Ende der Schalungsstütze mit dem daran montierten Haltekopf.
Fig. 25 bis Fig. 29 zeigen den Haltekopf unabhängig von der übrigen Schalungsstütze.
Fig. 30 bis Fig. 33 zeigen die Anordnung des Schalungsträgers am Haltekopf.
Fig. 34 bis Fig. 37 zeigen den Schalungsträger im Gebrauchszustand an der Schalungsstütze.

Fig. 1 zeigt eine Deckenschalung 1 mit Teleskop-Schalungsstützen 2, welche, wie üblich, jeweils einen unteren Stützenteil 3 in Form eines Außenrohrs und einen darin verschieblichen oberen Stützenteil 4 in Form eines Innenrohrs aufweisen. Die Länge der Teleskop-Schalungsstütze 2 wird mittels eines Absteckelements 5 eingestellt. Zur Feineinstellung der Länge der Schalungsstütze 2 ist eine Mutter vorgesehen, welche auf ein Außengewinde des unteren Stützenteils 3 geschraubt ist. Die Schalungsstützen 2 weisen an den oberen Enden des oberen Stützenteils 4 Halte- bzw. Stützköpfe 6 auf, auf denen Schalungsträger 7 abgestützt sind. Auf den Oberseiten der Schalungsträger 7 sind, im Wesentlichen senkrecht dazu, Querträger 8 angeordnet, auf denen wiederum Schalungsplatten 9 aufgelegt sind. Die Oberseiten der Schalungsplatten 9 bilden die Schalhaut, auf welcher ein Deckenelement (bzw. ein Bodenelement) aus Beton gegossen wird. Der besseren Übersicht halber sind in Fig. 1 nicht alle Querträger 8 und Schalungsplatten 9 eingezeichnet. In der gezeigten Ausführung weisen die Schalungsstützen 2 an den seitlichen Randbereichen der Deckenschalung 1 jeweils mehrere Stützbeine 10 auf, welche an einer Bodenfläche 11 abgestützt sind. Demgegenüber sind die Schalungsstützen 2 im Inneren der Deckenschalung 1, zwischen den seitlichen Randbereichen der Deckenschalung 1, frei von solchen Stützbeinen 10, so dass die Schalungsstützen 2 nur über Fußplatten 12 an den unteren Enden der unteren Stützenteile 3 an der Bodenfläche 11 abgestützt sind. Dadurch bleibt mehr Raum zwischen den Schalungsstützen 2.

Wie aus Fig. 2 bis Fig. 4 ersichtlich, weisen die Schalungsträger 7 jeweils einen oberen Gurt 13, einen unteren Gurt 14 und einen den oberen Gurt 13 mit dem unteren Gurt 14 verbindenden Steg 15 auf, so dass die Schalungsträger 7 im Querschnitt (senkrecht zur Längsachse) I-förmig sind. Der obere Gurt 13, der untere Gurt 14 und der Steg 15 sind in der gezeigten Ausführung jeweils überwiegend aus einem Holzwerkstoff gebildet. An den Enden des Schalungsträgers 7 sind Schutzkappen 16 aus Kunststoff vorgesehen. Am ersten Ende des Schalungsträgers 7 ist weiters eine erste Verbindungslasche 17 mit einem ersten Kopplungsteil 18 und am zweiten Ende des Schalungsträgers 7 ist eine zweite Verbindungslasche 19 mit einem zweiten Kopplungsteil 20 montiert. Die erste und die zweite Verbindungslasche 19 sind aus Metall, vorzugsweise Stahl oder Aluminium, oder aus einem Kunststoff gefertigt.

Wie aus Fig. 5 und Fig. 6 ersichtlich, können die Schalungsträger 7 paarweise durch Einhängen des ersten Kopplungsteils 18 des einen Schalungsträgers 7 in das zweite Kopplungsteil 20 des anderen Schalungsträgers 7 miteinander verbunden werden. Somit sind das erste Kopplungsteil 18 und das zweite Kopplungsteil 20 für eine lösbare Verbindung miteinander eingerichtet. Als erstes Kopplungsteil 18 ist ein Bolzen 21, als zweites Kopplungsteil 20 eine Bolzenaufnahme 22 in Form einer nach oben offenen Vertiefung vorgesehen. Die zweite Verbindungslasche 19 weist zudem ein Führungselement 23 auf, welches von dem zweiten Kopplungsteil 20, hier der Bolzenaufnahme 20, schräg nach oben absteht, um das Einhängen des Bolzens 21 in die Bolzenaufnahme 22 zu erleichtern. In einem vertikalen Abstand zur Bolzenaufnahme 22 weist die zweite Verbindungslasche 19 ein Rückhalteelement 24 auf, welches die Bolzenaufnahme 22 überdeckt, so dass der Bolzen 21 bei einem vertikalen Anheben gegen das Rückhalteelement 24 stößt. Dadurch wird eine Aushubsicherung des Schalungsträgers 7 erzielt. Als Rückhalteelement 24 ist in der gezeigten Ausführung ein Plattenteil vorgesehen, welches die Bolzenaufnahme 22 vollständig überdeckt.

Wie aus Fig. 5 und Fig. 6 weiters ersichtlich, weisen die erste Verbindungslasche 17 und die zweite Verbindungslasche 19 jeweils einen oberen Stützteil 25 in Kontakt mit der Innenseite 13a (d.h. mit der von der Schalungsplatte 9 abgewandten Seite) des oberen Gurts 13 und einen unteren Stützteil 26 in Kontakt mit der Innenseite 14a (d.h. mit der von der Schalungsstütze 2 abgewandten Seite) des unteren Gurts 14 des Schalungsträgers 7 auf. Somit wird eine günstige Lastabtragung im verbundenen Zustand der Schalungsträger 7 erzielt.

Wie insbesondere aus Fig. 9 und Fig. 10 ersichtlich, weisen die erste Verbindungslasche 17 und die zweite Verbindungslasche 19 jeweils einen Befestigungsschenkel 27 an den gegenüberliegenden Längsseiten 15a des Stegs 15 auf. Die Befestigungsschenkel 27 sind so auf den Steg 15 aufgeschoben, dass das erste Kopplungselement 18 vor der ersten Stirnseite des I-förmigen Längsabschnitts des Schalungsträgers 7 und das zweite Kopplungselement 20 vor der zweiten Stirnseite des I-förmigen Längsabschnitts des Schalungsträgers 7 angeordnet ist. Am ersten und zweiten Ende weist der Steg 15 des Schalungsträgers 7 jeweils zumindest eine Durchgangsöffnung 28, hier zwei Durchgangsöffnungen 28 in Längsabständen zueinander, auf, welche im montierten Zustand mit Befestigungsöffnungen 29 der ersten Verbindungslasche 17 bzw. der zweiten Verbindungslasche 19 fluchten, um die Anordnung von Befestigungselementen 30, hier Schrauben, zu ermöglichen.

In den Fig. 11 bis Fig. 13 ist die Auflagerung des Schalungsträgers 7 auf dem Haltekopf 6 der Schalungsstütze 7 im Detail gezeigt. In der gezeigten Ausführung weist der Haltekopf 6 ein erstes Anschlusselement 31 auf, welches für eine lösbare Verbindung mit einem zweiten Anschlusselement 32 am ersten Ende einer Querstange 33 eingerichtet ist. Im verbundenen Zustand steht die Querstange 33 in einer horizontalen Ebene im Wesentlichen senkrecht zu dem Schalungsträger 7 vom Haltekopf 6 ab. Am zweiten Ende der Querstange 33 ist ein entsprechendes zweites Anschlusselement 32 vorgesehen, welches in das entsprechende erste Anschlusselement 31 des Haltekopfs 6 der benachbarten Schalungsstütze 2 eingehängt ist (vgl. Fig. 1). In der gezeigten Ausführung weist der Haltekopf 6 einen Grundkörper 34 aus Metall auf, an welchem das erste Anschlusselement 31 für die Querstange 33 und zwei hakenförmige Umgreifelemente 35 - welche im Zusammenhang mit Fig. 17ff. näher erläutert werden - einteilig ausgebildet sind.

Wie aus Fig. 11 bis 16 weiters ersichtlich, weist der Haltekopf 6 in der gezeigten Ausführung jeweils zwei erste Anschlusselemente 31 an gegenüberliegenden Längsseiten des Haltekopfs 6 zur lösbaren Verbindung mit zwei Querstangen 33 auf, so dass die Schalungsstütze im Gebrauchszustand (vgl. Fig. 1) durch die Querstangen 33 in beide horizontale Richtungen senkrecht zu den Schalungsträgern 7 abgestützt ist. Die Querstange 33 weist ein Stangenelement 33a, hier beispielsweise mit einem quadratischen Querschnitt, und Halterungen 33b an den gegenüberliegenden Enden des Stangenelements 33a auf. Die zweiten Anschlusselemente 32, hier in Form von Haltebolzen, sind an den Halterungen 33b angeordnet, welche in der gezeigten Ausführung als Gabelelemente ausgebildet sind.

Wie aus Fig. 11 bis 16 weiters ersichtlich, sind jeweils zwei erste Anschlusselemente 31 pro Längsseite des Haltekopfs 6 vorgesehen. Als erstes Anschlusselement 31 des Haltekopfs 6 ist eine Aufnahme 36 für einen Haltebolzen 37 der Querstange 33 vorgesehen.

Wie aus Fig. 11 bis 16 weiters ersichtlich, weist der Haltekopf 6 jeweils einen nach oben gerichteten Führungshaken 38 benachbart der Aufnahme 36, d.h. unmittelbar angrenzend an die Aufnahme 36, der Querstange 33 auf. Der Führungshaken 38 steht von einem unteren Endbereich des Haltekopfs 6 schräg nach oben ab, um die Anordnung des Haltebolzens 37 beim Zusammenbau zu erleichtern.

Die Fig. 17 bis Fig. 20 zeigen die Verbindung des Haltekopfs 6 mit einer Kopfplatte 39 am oberen Ende des oberen Stützenteils 4 der Schalungsstütze 2. Der Haltekopf 6 weist einen horizontalen Boden 40 mit einer Oberseite 40a zur Auflage des Schalungsträgers 7 auf. Vom Boden 40 stehen die zwei Umgreifelemente 35 ab, welche im montierten Zustand des Schalungsträgers 7 die zwei gegenüberliegenden Seitenränder des unteren Gurts 14 des Schalungsträgers 7 umgreifen. Dafür sind die Umgreifelemente 35 als L-Winkelteile ausgeführt. An der Unterseite des Bodens 40 sind zwei Sicherungselemente 41, hier in Form von Sicherungsstiften, vorgesehen, welche im montierten Zustand des Haltekopfs 6 an der Kopfplatte 39 im Wesentlichen passgenau in entsprechende Sicherungselemente 42, hier in Form von Sicherungsöffnungen, des Kopfteils 39 der Schalungsstütze 2 gesteckt sind. Die Sicherungsstifte sind an gegenüberliegenden Längsseiten des Bodens 40, jeweils einem der Umgreifelemente 35 gegenüberliegend, angeordnet. In der gezeigten Ausführung sind die Sicherungsstifte unbeweglich mit dem Boden 40 des Haltekopfs 6 verbunden.

Weiters ist ein Verriegelungselement 43 vorgesehen, welches unter Freihaltung eines Spalts zur Unterseite 40b des Bodens 40 verschieblich ist, um den Haltekopf 6 am Kopfteil 39 der Schalungsstütze 2 zu befestigen. Das Verriegelungselement 43 ist im Wesentlichen in Längsrichtung des Haltekopfs 6 verschieblich angeordnet. Als Verriegelungselement 43 ist ein Keil 44 vorgesehen, welcher zwischen einer das Kopfteil 39 der Schalungsstütze festklemmenden Klemmstellung (vgl. Fig. 21 bis Fig. 26) und einer das Kopfteil 6 der Schalungsstütze 2 freigebenden Freigabestellung (vgl. Fig. 17 bis 20) verschieblich ist. Der Keil 44 weist zwei in Querrichtung des Haltekopfs 6 voneinander beabstandete Keilteile 45 auf, welche über ein Querteil 46 miteinander verbunden sind. In der gezeigten Ausführung ist je ein Halteflansch 47 von den gegenüberliegenden Querseiten des Bodens 40 nach unten abgebogen. Die Halteflansche 47 weisen jeweils zwei Halteöffnungen 48 zur verschieblichen Aufnahme der Keilteile 45 des Keils 44 auf. Das Querteil 46 steht seitlich über die Keilteile 45 so weit vor, dass der Keil 44 unverlierbar an den Halteöffnungen 48 des Haltekopfs 6 angeordnet ist.

Der Haltekopf 6 weist zudem ein Verdrehsicherungselement 49 zur Sicherung des Schalungsträgers 7 gegen ein Verdrehen im Gebrauch auf. Das Verdrehsicherungselement 49 weist eine Feder 50 auf, welche zwischen einer den Schalungsträger 7 gegen Verdrehen sichernden Sicherungsstellung (vgl. Fig. 34 bis Fig. 37) und einer das Verdrehen des Schalungsträgers 7 freigebenden Montage- bzw. Demontagestellung beweglich ist. In der gezeigten Ausführung weist die Feder 50 einen Federbügel auf, welcher zwischen der Sicherungsstellung und der Montage- bzw. Demontagestellung verschwenkbar ist. In der gezeigten Ausführung weist die Feder 50 eine Ausbuchtung 51 zur vorübergehenden Anbringung eines Werkzeugs (nicht gezeigt) zum Überführen der Feder 50 von der Sicherungsstellung in die Demontagestellung auf.

Der Boden 40 des Haltekopfs 6 weist eine Aussparung 52 auf, wobei ein Halteabschnitt 53 der Feder 50 in der Sicherungsstellung durch die Aussparung 52 nach oben vorsteht und in der Montage- bzw. Demontagestellung in die Aussparung 52 abgesenkt ist. Der Halteabschnitt 53 weist eine vertikale Haltefläche 54 auf, welche im Gebrauchszustand an einer Seitenfläche des unteren Gurts 14 des Schalungsträgers 7 angelegt ist. Zudem weist der Halteabschnitt 53 eine horizontale Andrückfläche 55 (vgl. Fig. 19) auf, welche die Überführung von der Montagestellung in die Sicherungsstellung erleichtert. Unterhalb des Bodens 40 weist die Feder 50 einen Betätigungsabschnitt 56 mit der Ausbuchtung 51 für das Werkzeug auf.

## Patentansprüche

1. Deckenschalung (1), aufweisend:
- eine Stützeinrichtung für Schalungsträger, aufweisend:
- zwei Schalungsstützen (2) jeweils zur Abstützung eines Schalungsträgers (7), wobei die Schalungsstützen (2) jeweils ein unteres Stützenteil (3), ein oberes Stützenteil (4), welches teleskopierbar mit dem unteren Stützenteil (3) verbunden ist, und einen Haltekopf (6) am oberen Ende des oberen Stützenteils (4) aufweisen, wobei der Haltekopf (6) zumindest ein Halteelement zum Halten eines Längsbereichs des jeweiligen Schalungsträgers (7) aufweist, wobei als Halteelement ein Umgreifelement (35) vorgesehen ist und der Haltekopf (6) ein erstes Anschlusselement (31) zur lösbaren Verbindung mit einer Querstange (33) im Wesentlichen senkrecht zu dem jeweiligen Schalungsträger (7) aufweist; und
- eine Querstange (33) mit jeweils einem zweiten Anschlusselement (32) an gegenüberliegenden Enden der Querstange (33), wobei die zweiten Anschlusselemente (32) der Querstange (33) mit den ersten Anschlusselementen (31) der Halteköpfe (6) der Schalungsstützen (2) lösbar verbunden sind;
- zwei Schalungsträger (7), welche an den Halteköpfen (6) der Schalungsstützen (2) gehalten sind, wobei jeweils die Umgreifelemente (35) einen der seitlichen Längsbereiche eines unteren Gurts (14) des jeweiligen Schalungsträgers (7) umgreifen, d.h. seitlich und oben festhalten.

2. Deckenschalung (1) nach Anspruch 1, wobei der Haltekopf (6) jeweils einen Grundkörper (34), insbesondere aus Metall, aufweist, an welchem das erste Anschlusselement (31) für die Querstange (33) und das Halteelement für den jeweiligen Schalungsträger (7) ausgebildet sind.

3. Deckenschalung (1) nach Anspruch 1 oder 2, wobei der Haltekopf (6) jeweils zumindest ein erstes Anschlusselemente (31) an gegenüberliegenden Längsseiten des Haltekopfs (6) zur lösbaren Verbindung mit zwei Querstangen (33) aufweist.

4. Deckenschalung (1) nach einem der Ansprüche 1 bis 3, wobei zwei erste Anschlusselemente (31) vorzugsweise an gegenüberliegenden Enden auf der einen Längsseite und/oder auf der anderen Längsseite des Haltekopfs (6) vorgesehen sind.

5. Deckenschalung (1) nach einem der Ansprüche 1 bis 4, wobei als erstes Anschlusselement (31) des Haltekopfs (6) eine Aufnahme für einen Haltebolzen (37) der Querstange (33) vorgesehen ist.

6. Deckenschalung (1) nach Anspruch 5, wobei der Haltekopf (6) einen nach oben gerichteten Führungshaken (38) benachbart der Aufnahme für den Haltebolzen (37) der Querstange (33) aufweist.

7. Deckenschalung (1) nach Anspruch 6, wobei der Führungshaken (38) von einem unteren Endbereich des Haltekopfs (6) nach oben absteht.

8. Deckenschalung (1) nach einem der Ansprüche 1 bis 7, wobei das erste und das zweite Anschlusselement (32) dazu eingerichtet sind, im miteinander verbundenen Zustand die Querstange (33) in Quer- und in Längsrichtung des Haltekopfs (6) zu fixieren.

9. Deckenschalung (1) nach Anspruch 8, wobei als zweites Anschlusselement (32) ein Haltebolzen (37) vorgesehen ist, welcher in das erste Anschlusselement (31) des Haltekopfs (6) eingehängt ist.

10. Deckenschalung (1) nach einem der Ansprüche 1 bis 9, wobei die Querstange (33) ein Stangenelement (33a) und Halterungen (33b) für die zweiten Anschlusselemente (32) an den gegenüberliegenden Enden des Stangenelements (33a) aufweist.

11. Deckenschalung (1) nach einem der Ansprüche 1 bis 10, wobei weitere Schalungsstützen zur Abstützung der Schalungsträger (7) vorgesehen sind, wobei zumindest eine der weiteren Schalungsstützen frei von vom unteren Stützenteil (3) abstehenden Stützbeinen (10) ist.

## Claims

1. Ceiling formwork (1), comprising:
- a support device for formwork girders, comprising:
- two formwork supports (2), each for supporting a formwork girder (7), wherein the formwork supports (2) each have a lower support part (3), an upper support part (4) which is telescopically connected to the lower support part (3), and a holding head (6) at the upper end of the upper support part (4), wherein the holding head (6) has at least one holding element for holding a longitudinal region of the relevant formwork girder (7), wherein a surrounding element (35) is provided as the holding element and the holding head (6) has a first attachment element (31) for detachable connection to a transverse beam (33) substantially perpendicular to the relevant formwork girder (7); and
- a transverse beam (33) having a second attachment element (32) at each opposite end of the transverse beam (33), wherein the second attachment elements (32) of the transverse beam (33) are detachably connected to the first attachment elements (31) of the retaining heads (6) of the formwork supports (2);
- two formwork girders (7) which are held on the holding heads (6) of the formwork supports (2), wherein the surrounding elements (35) each surround, i.e. retain laterally and at the top, one of the lateral longitudinal regions of a lower chord (14) of the relevant formwork girder (7).

2. Ceiling formwork (1) according to claim 1, wherein each holding head (6) has a main body (34), in particular made of metal, on which the first attachment element (31) for the transverse beam (33) and the holding element for the relevant formwork girder (7) are formed.

3. Ceiling formwork (1) according to either claim 1 or claim 2, wherein each holding head (6) has at least one first attachment element (31) on opposite longitudinal sides of the holding head (6) for detachable connection to two transverse beams (33).

4. Ceiling formwork (1) according to any of claims 1 to 3, wherein two first attachment elements (31) are preferably provided at opposite ends on one longitudinal side and/or on the other longitudinal side of the holding head (6).

5. Ceiling formwork (1) according to any of claims 1 to 4, wherein a receptacle for a retaining bolt (37) of the transverse beam (33) is provided as the first attachment element (31) of the holding head (6).

6. Ceiling formwork (1) according to claim 5, wherein the holding head (6) has an upwardly directed guide hook (38) adjacent to the receptacle for the retaining bolt (37) of the transverse beam (33).

7. Ceiling formwork (1) according to claim 6, wherein the guide hook (38) projects upwards from a lower end region of the holding head (6).

8. Ceiling formwork (1) according to any of claims 1 to 7, wherein the first and the second attachment element (32) are designed, in the interconnected state, to fix the transverse beam (33) in the transverse and longitudinal direction of the holding head (6).

9. Ceiling formwork (1) according to claim 8, wherein a retaining bolt (37) which is hooked into the first attachment element (31) of the holding head (6) is provided as the second attachment element (32).

10. Ceiling formwork (1) according to any of claims 1 to 9, wherein the transverse beam (33) has a rod element (33a) and holders (33b) for the second attachment elements (32) at the opposite ends of the rod element (33a).

11. Ceiling formwork (1) according to any of claims 1 to 10, wherein further formwork supports are provided for supporting the formwork girders (7), wherein at least one of the further formwork supports is free of support legs (10) protruding from the lower support part (3).

## Revendications

1. Coffrage de dalle (1), comportant:
- un dispositif d'étayage pour poutres de coffrage, comportant:
- deux étais de coffrage (2) pour étayer une poutre de coffrage (7), où les étais de coffrage (2) comportent chacun une partie d'étai inférieure (3), une partie d'étai supérieure (4) qui est reliée de manière télescopique à la partie d'étai inférieure (3) et une tête de maintien (6) à l'extrémité supérieure de la partie d'étai supérieure (4), où la tête de maintien (6) comporte au moins un élément de maintien pour le maintien d'un domaine longitudinal de la poutre de coffrage (7) respective, où un élément enveloppant (35) est prévu comme élément de maintien et la tête de maintien (6) comporte un premier élément de raccordement (31) pour la liaison amovible avec une barre transversale (33) sensiblement perpendiculaire à la poutre de coffrage (7) respective; et
- une barre transversale (33) avec dans chaque cas un deuxième élément de raccordement (32) à des extrémités opposées de la barre transversale (33), où les deuxièmes éléments de raccordement (32) de la barre transversale (33) sont reliés de manière amovible aux premiers éléments de raccordement (31) des têtes de maintien (6) des étais de coffrage (2);
- deux poutres de coffrage (7) qui sont maintenues sur les têtes de maintien (6) des étais de coffrage (2), où les éléments enveloppants (35) enveloppent chacun, c'est-à-dire maintiennent latéralement et dessus, l'un des domaines longitudinaux latéraux d'une semelle inférieure (14) de la poutre de coffrage (7) respective.

2. Coffrage de dalle (1) selon la revendication 1, où la tête de maintien (6) comporte dans chaque cas un corps de base (34), en particulier en métal, sur lequel sont formés le premier élément de raccordement (31) pour la barre transversale (33) et l'élément de maintien pour la poutre de coffrage (7) respective.

3. Coffrage de dalle (1) selon la revendication 1 ou 2, où la tête de maintien (6) comporte dans chaque cas au moins un premier élément de raccordement (31) sur des côtés longitudinaux opposés de la tête de maintien (6) pour la liaison amovible avec deux barres transversales (33).

4. Coffrage de dalle (1) selon l'une des revendications 1 à 3, où deux premiers éléments de raccordement (31) sont prévus de préférence à des extrémités opposées sur un côté longitudinal et/ou sur l'autre côté longitudinal de la tête de maintien (6).

5. Coffrage de dalle (1) selon l'une des revendications 1 à 4, où en tant que premier élément de raccordement (31) de la tête de maintien (6) un logement pour un boulon de maintien (37) de la barre transversale (33) est prévu.

6. Coffrage de dalle (1) selon la revendication 5, où la tête de maintien (6) comporte un crochet de guidage (38) dirigé vers le haut voisin du logement pour le boulon de maintien (37) de la barre transversale (33).

7. Coffrage de dalle (1) selon la revendication 6, où le crochet de guidage (38) fait saillie vers le haut d'un domaine terminal inférieur de la tête de maintien (6).

8. Coffrage de dalle (1) selon l'une des revendications 1 à 7, où le premier et le deuxième élément de raccordement (32) sont agencés pour fixer la barre transversale (33) dans la direction transversale et la direction longitudinale de la tête de maintien (6), à l'état relié l'un à l'autre.

9. Coffrage de dalle (1) selon la revendication 8, où un boulon de maintien (37) est prévu comme deuxième élément de raccordement (32), lequel est accroché dans le premier élément de raccordement (31) de la tête de maintien (6).

10. Coffrage de dalle (1) selon l'une des revendications 1 à 9, où la barre transversale (33) comporte un élément de barre (33a) et des fixations (33b) pour les deuxièmes éléments de raccordement (32) aux extrémités opposées de l'élément de barre (33a).

11. Coffrage de dalle (1) selon l'une des revendications 1 à 10, où d'autres étais de coffrage pour étayer les poutres de coffrage (7) sont prévus, où au moins l'un des autres étais de coffrage est dépourvu de pattes d'étayage (10) faisant saillie de la partie d'étai inférieure (3).
